# EUROPÄISCHE PATENTSCHRIFT

(11) **EP 1 161 346 B1**
(45) Veröffentlichungstag und Bekanntmachung des Hinweises auf die Patenterteilung: **11.06.2003**
(21) Anmeldenummer: 00920377.9
(22) Anmeldetag: 11.03.2000
(51) Int. Cl.: B41J 15/04, B41J 11/08

(54) **DRUCKVORRICHTUNG MIT EINEM PAPIERTRANSPORT**
PRINTING DEVICE WITH MEANS FOR CONVEYING PAPER
DISPOSITIF D'IMPRESSION AVEC TRANSPORT DE PAPIER

(30) Priorität: 18.03.1999 DE 19912255
(43) Veröffentlichungstag der Anmeldung: 12.12.2001
(73) Patentinhaber: Wincor Nixdorf International GmbH, 33106 Paderborn (DE)
(72) Erfinder: BAITZ, Günter, D-13629 Berlin (DE); DOBRING, Wilfried, D-13469 Berlin (DE); MALKE, Wolfgang, D-13465 Berlin (DE)
(86) Internationale Anmeldenummer: DE0000766
(87) Internationale Veröffentlichungsnummer: WO00056551

(56) Entgegenhaltungen:
- DE-A- 2 309 684
- US-A- 5 668 581
- US-A- 5 800 076

## Beschreibung

Die Erfindung betrifft eine Druckvorrichtung nach dem Oberbegriff des Anspruchs 1.

Eine Druckvorrichtung der genannten Art ist aus der DE 23 09 684 A1 bekannt. Darin ist eine elektrographische Druckvorrichtung mit einem sich über die Druckzeilenbreite erstreckenden Elektrodenkamm beschrieben, welche ein Unterteil und ein an diesem um eine Schwenkachse schwenkbar gelagertes Oberteil umfaßt. Der Elektrodenkamm und eine Aufnahme für eine Aufzeichnungsträger-Vorratsrolle sind in dem Unterteil und eine als Druckwalze ausgebildete Transportvorrichtung für einen Aufzeichnungsträger in dem Oberteil angeordnet. Der Elektrodenkamm ist der Druckwalze räumlich zugeordnet, wobei die einzelnen Elektroden gegen die Druckwalze angefedert sind. Die Druckwalze bildet damit ein Druckgegenlager und in Zusammenwirkung mit den Elektroden eine Aufzeichnungsträger-Transportvorrichtung. Das Oberteil weist zwei Seitenwände auf, die eine in die Aufnahme eingelegte Aufzeichnungsträger-Vorratsrolle seitlich umschließen.

Die bekannte Anordnung hat den Vorteil, daß eine Aufzeichnungsträger-Vorratsrolle besonders einfach einzulegen ist. Die Anordnung mag auch gut für eine Druckvorrichtung geeignet sein, die als Druckkopf einen den Aufzeichnungsträger nur linienhaft berührenden Elektrodenkamm aufweist. Soll aber ein dem Aufzeichnungsträger flächig und mit Abstand gegenüberstehender Druckkopf eingesetzt werden, so ist diese Anordnung nicht verwendbar.

In der WO 91 13765 A1 ist ein Drucker beschrieben, welcher ebenfalls ein Unterteil und ein an diesem um eine Schwenkachse schwenkbar gelagertes Oberteil umfaßt. Ein Druckkopf ist in dem Unterteil und ein Druckbalken sowie eine Aufnahme für eine Aufzeichnungsträger-Vorratsrolle in dem Oberteil angeordnet. Als Transportvorrichtung für einen Aufzeichnungsträger sind zwei Transportrollenpaare vorgesehen, deren eines sich, in Transportrichtung des Aufzeichnungsträgers gesehen, vor dem Druckbalken befindet und zeitgleich mit einem zweiten Transportrollenpaar angetrieben wird, das hinter dem Druckbalken angeordnet ist. Als nachteilig wird angesehen, daß auf Grund der Anordnung der Aufzeichnungsträger-Vorratsrolle im Oberteil der Aufzeichnungsträger durch einen Schlitz hindurch und um die vor dem Druckbalken befindliche obere Transportrolle und den Druckbalken selbst herumgeführt werden muß. Das Auswechseln einer Aufzeichnungsträger-Vorratsrolle gestaltet sich also schwierig und zeitaufwendig.

Aufgabe der Erfindung ist es daher, eine Druckvorrichtung der genannten Art dahin fortzubilden, daß ein Druckkopf eingesetzt werden kann, der dem Aufzeichnungsträger mit Abstand gegenübersteht und dessen Druckelemente sich wenigstens über die Breite einer Druckzeile erstrecken.

Die Aufgabe wird für eine Druckvorrichtung nach dem Oberbegriff des Anspruchs 1 durch die kennzeichnenden Merkmale des Anspruchs 1 gelöst.

Erfindungsgemäß ist das Druckgegenlager im Druckbereich eines in Druckzeilenrichtung verschieblichen zeichen- oder spaltenseiellen Druckkopfes planeben, umfaßt die Transporteinrichtung ein parallel zu dem Druckbereich ausgerichtetes durch einen Motor antreibbares Transportrollenpaar und eine Straffungseinrichtung für den Aufzeichnungträger und in Druckzeilenrichtung gesehen ist neben dem Druckbereich ein Parkbereich für den Druckkopf angeordnet.

Durch die planebene Ausgestaltung des Druckgegenlagers wird sichergestellt, daß für alle Druckelemente der Abstand zum Aufzeichnungsträger gleich ist. Das Druckgegenlager kann bei einem berührungslos arbeitenden Druckkopf als einfaches Stützblech, muß aber bei Verwendung eines Anschlagdruckkopfes als Druckbalken ausgebildet sein. eine weiter unten beschriebene Kombination aus einem auf der einen Seite des Druckgegenlagers angeordneten Transportrollenpaar und einer auf der anderen Seite angeordneten Straffungseinrichtung sorgt dafür, daß der Aufzeichnungträger im Bereich des Druckgegenlagers stets straff gespannt ist.

Vorzugsweise ist der Druckkopf ein in Druckzeilenrichtung parallel zu dem Druckgegenlager verfahrbarer Tintendruckkopf, der eine oder auch mehrere Druckzeilen gleichzeitig bedrucken kann.

Gemäß einer Weiterbildung der Erfindung wird eine gute Spannung des Aufzeichnungsträgers im Bereich des Druckgegenlagers dadurch erreicht, daß ein Transportrollenpaar, in Transportrichtung des Aufzeichnungsträgers gesehen, hinter dem Druckgegenlager und eine aus einem Material mit hohem Reibwert gebildete Aufzeichnungsträger-Bremse vor dem Druckgegenlager angeordnet ist. Das erste Transportrollenpaar zieht dabei den von der Aufzeichnungsträger-Bremse zurückgehaltenen Aufzeichnungsträger an dem Druckgegenlager vorbei. Die Aufzeichnungsträger-Bremse kann dabei aus einem elastisch kompressiblen Kunststoffstreifen mit hohem Reibwert bestehen, der sich an dem Druckgegenlager abstützt.

Gemäß einer alternativen Weiterbildung der Erfindung wird die Spannung des Aufzeichnungsträgers im Bereich des Druckgegenlagers dadurch erreicht, daß ein erstes Transportrollenpaar, in Transportrichtung des Aufzeichnungsträgers gesehen, vor dem Druckgegenlager und ein zeitgleich mit dem ersten Transportrollenpaar angetriebenes zweites Transportrollenpaar hinter dem Druckgegenlager angeordnet ist, wobei das zweite Transportrollenpaar mit einer geringfügig größeren Umfangsgeschwindigkeit als das erste Transportrollenpaar angetrieben wird und einen gegenüber diesem geringeren Reibwert hat, so daß die Aufzeichnungsträger-Vorschubweite von dem ersten Transportrollenpaar bestimmt wird.

Entsprechend einer bevorzugten Ausprägung des Erfindungsgegenstandes ist das Transportrollenpaar oder auch das erste und zweite Transportrollenpaar aus einer im Oberteil gelagerten, an der Rückseite des Aufzeichnungsträgers angreifenden angetriebenen Rolle und einer im Unterteil gelagerten, in Richtung auf die angetriebene Rolle mit der Kraft einer Feder beaufschlagten, an der Auzeichnungsseite des Aufzeichnungsträgers angreifenden frei laufenden Gegenrolle gebildet. Dadurch, daß die angetriebenen Rollen an der Rückseite des Aufzeichnungsträgers angreifen, wird ein Verwischen des noch frischen Aufdrucks vermieden. Die Gegenrollen werden von dem Aufzeichnungsträger bei dessen Vorschub mitgenommen, bewegen sich also schlupffrei mit diesem mit. Dadurch wird ein Verwischen des Aufdrucks zuverlässig vermieden.

Die Anordnung der Schwenkachse des Oberteils auf der gleichen Höhe wie eine die erste Gegenrolle und die erste angetriebene Rolle durchsetzenden Mittellinie oder unterhalb von dieser sorgt dafür, daß beim Verschwenken des Oberteils in dessen geöffnete Stellung bereits nach Überstreichen eines minimalen Schwenkwinkels das Transportrollenpaar und die Straffungseinrichtung geöffnet sind, der Aufzeichnungsträger beim Verschwenken also nicht mitgenommen wird.

Entsprechend einer bevorzugten Ausprägung der Erfindung ist am Unterteil wenigstens ein mit einer Klaue versehener Rasthebel schwenkbar gelagert und an der dem Rasthebel benachbarten Seitenwand des Oberteils ein Riegelzapfen angeordnet. Selbstverständlich ist auch die umgekehrte Anordnung möglich. Wesentlich ist, daß die beiden Verriegelungselemente komplementär zueinander ausgebildet sind.

Entsprechend einer vorteilhaften Weiterbildung des Erfindungsgegenstandes ist an der dem Rasthebel benachbarten Seitenwand bei der der Schwenkachse fernen Seite des Oberteils ein zweischenkliger Entriegelungshebel schwenkbar gelagert, dessen einer Schenkel dazu bestimmt ist, an dem wenigstens einen Rasthebel im Sinne einer Entriegelung der komplementären Verriegelungselemente anzugreifen.

Von besonderem Vorteil ist es, wenn der wenigstens eine Rasthebel nur in die Entriegelungsstellung bringbar ist, wenn sich der Druckkopf in dem Parkbereich oder einem vor dem Druckbereich liegenden Beschleunigungsbereich, also außerhalb des Druckbereichs befindet. Dadurch ist beim Auswechseln der Aufzeichnungsträger-Vorratsrolle das empfindliche Mundstück des Druckkopfes vor unbefugten Berührungen und die Hände der Bedienkraft vor Verschmutzung geschützt.

Um ein manuelles Verschieben des Druckkopfes bei ausgeschaltetem Drucker unmöglich zu machen, ist der Druckkopf zusätzlich in dem Parkbereich oder dem Beschleunigungsbereich blockiert, wenn sich das Oberteil außerhalb der Druckstellung befindet.

Um die Gefahr des Verwischens des noch frischen Drucks noch weiter zu verringern, hat entsprechend einer bevorzugten Weiterbildung der Erfindung die in Transportrichtung hinter dem Druckkopf liegende Gegenlaufrolle, also zumindest die Gegenrolle des Transportrollenpaares bzw. des zweiten Transportrollenpaares eine von Drucktinte nicht benetzbare Oberflächenstruktur und/oder besteht aus einem von Drucktinte nicht benetzbaren Material.

Weitere Merkmale und Vorteile der Erfindung ergeben sich aus der folgenden Beschreibung eines Ausführungsbeispiels, welches an Hand der beigefügten Zeichnung erläutert wird. Es zeigt
- Fig. 1: eine schematische Seitenansicht einer Druckvorrichtung mit geschlossenem Oberteil,
- Fig. 2: eine schematische Seitenansicht der Druckvorrichtung mit aufgeklapptem Oberteil,
- Fig. 3: die Druckvorrichtung in einer schematisierten Draufsicht.

In Fig. 1 ist eine Druckvorrichtung allgemein mit 10 bezeichnet. Sie umfaßt ein Unterteil 12 mit Seitenwangen 13 und ein Oberteil 14. Letzteres ist um eine Schwenkachse 16 am hinteren Bereich des Unterteils 12 schwenkbar gehalten, wie der Pfeil A zeigt.

An dem Unterteil 12 ist ein Tintendruckkopf 18 in Richtung senkrecht zur Zeichnungsebene auf Führungsschienen 19 verschieblich gelagert, die in den Seitenwangen 13 gehalten sind. Unterhalb des Tintendruckkopfes 18 ist eine auf einer ersten Welle 20 frei drehbare erste Gegenrolle 22 eines ersten Transportrollenpaares 24 und oberhalb des Tintendruckkopfes 18 eine auf einer zweiten Welle 26 frei drehbare zweite Gegenrolle 28 eines zweiten Transportrollenpaares 30 angeordnet. Die beiden Enden der sich parallel zur Verschieberichtung des Tintendruckkopfes 18 erstreckenden Wellen 20, 26 werden von einer Andruckfeder 32 bzw. 34 (nur jeweils eine Andruckfeder ist zu sehen) in Richtung des Oberteils 14 elastisch vorgespannt.

Am Oberteil 14, dem Tintendruckkopf 18 gegenüber ist ein im Bereich des Tintendruckkopfes 18 planebenes Druckgegenlager 36 befestigt. Unterhalb des Druckgegenlagers 36 ist eine erste angetriebene Rolle 38 des ersten Transportrollenpaares 24 und oberhalb des Tintendruckkopfes 18 eine zweite angetriebene Rolle 40 des zweiten Transportrollenpaares 30 angeordnet. Die erste und die zweite angetriebene Rolle 38, 40 werden von einem beiden gemeinsamen, im Unterteil 12 angeordneten nicht dargestellten Antriebsmotor angetrieben. Die zweite angetriebene Rolle 40 hat einen geringfügig größeren Umfang als die erste angetriebene Rolle 38. Das Druckgegenlager 36 und die erste und die zweite angetriebene Rolle 38, 40 sind in zwei parallel zueinander ausgerichteten Seitenwänden 42 gehalten, wobei das Druckgegenlager 36 geringfügig in Richtung des Druckkopfes 18 über die angetriebenen Rollen 38, 40 hinausragt, damit ein Aufzeichnungsträger 66 satt an diesem anliegt. Die Schwenkachse 16 des Oberteils 14 liegt auf der gleichen Höhe wie eine die erste Gegenrolle 22 und die erste angetriebene Rolle 38 durchsetzende Mittellinie 25. Sie kann auch unterhalb von dieser liegen. Dadurch wird erreicht, daß beim Verschwenken des Oberteils 14 in dessen geöffnete Stellung bereits nach Überstreichen eines minimalen Schwenkwinkels in Richtung des Pfeils A das erste Transportrollenpaar 24 und die Straffungseinrichtung -im dargestellten Ausführungsbeispiel das zweite Transportrollenpaar 30- geöffnet sind, der Aufzeichnungsträger 66 beim Verschwenken des Oberteils 14 also nicht mitgenommen wird. Umgekehrt wird beim Zurückschwenken des Oberteils 14 in seine Druckstellung der Aufzeichnungsträger 66 zuerst in dem ersten Transportrollenpaar 24 eingeklemmt. Wird der Aufzeichnungsträger 66 beim weiteren Verschwenken des Oberteils 14 in die Druckstellung manuell gestrafft, so bleibt die Spannung erhalten, wenn auch das zweite Transportrollenpaar 30 den Aufzeichnungsträger 66 einklemmt.

Von jeder Seitenwand 42 steht ein Riegelzapfen 44 senkrecht nach außen ab. In der in Fig. 1 gezeigten Stellung des Oberteils 14 greift der Riegelzapfen 44 in eine Klaue 46 ein, welche in eine Flanke eines um einen Schwenkzapfen 48 schwenkbaren Rasthebels 50 eingearbeitet ist. Oberhalb der Klaue 46 verjüngt sich der Rasthebel 50 zu einer Einführschräge 52 für den Riegelzapfen 44. Der Rasthebel 50 ist in Richtung seiner mit durchgezogenen Linien dargestellten Verriegelungsstellung mit der Kraft einer Verriegelungsfeder 54 beaufschlagt.

An den Seitenwänden 42 des Oberteils 14 ist je ein zweischenkliger Entriegelungshebel 56 um eine die Seitenwände 42 senkrecht durchsetzende zweite Schwenkachse 57 schwenkbar gelagert. Die nach oben ragenden Schenkel der Entriegelungshebel 56 sind durch einen Handgriff 58 miteinander verbunden, so daß die Entriegelungshebel-Anordnung 56, 58 das Oberteil 14 U-förmig umgreift. Der freie Schenkel 60 jedes Verriegelungshebels 56 liegt bei seiner mit durchgezogenen Linien dargestellten Ruhestellung an der Flanke des Rasthebels 50 an, in die auch die Klaue 46 eingearbeitet ist.

Im Unterteil 12 des Druckers 10 ist zwischen den Seitenwänden 42 des Oberteils 14 und nahe der Schwenkachse 16 eine nach oben offene Aufnahmemulde 62 für eine Aufzeichnungsträger-Vorratsrolle 64 angeordnet. Das von der Unterseite der Aufzeichnungsträger-Vorratsrolle 64 ablaufende Ende des Aufzeichnungsträgers 66 ist von unten her um die erste und die zweite Transportrollenpaar 24, 30 herumgeführt.

Durch Verstellen der Entriegelungshebel 56 in ihre mit strichpunktierten Linien dargestellte Entriegelungsstellung 56' drücken deren freie Schenkel 60 die Rasthebel 50 in ihre mit strichpunktierten Linien dargestellte Entriegelungsstellung 50', so daß das Oberteil 14 in seine in Fig. 2 dargestellte aufgeklappte Position geschwenkt werden kann. Dabei kommen die freien Schenkel 60 der Entriegelungshebel 56 außer Eingriff mit den Rasthebeln 50, die unter der Kraft der Verriegelungsferdern 54 in ihre Ursprungsstellung zurückkehren. In der aufgeklappten Position des Oberteils 14 kann die Aufzeichnungsträger-Vorratsrolle 64 in die Aufnahmemulde 62 eingelegt und der Aufzeichnungsträger 66 auf die angetriebenen Rollen 38, 40 aufgelegt werden.

Wird das Oberteil 14 in seine in Fig. 1 gezeigte heruntergeklappte Position gebracht, so gleiten die Riegelzapfen 44 an den Einführschrägen 52 entlang, bis sie in die Klauen 46 einrasten. Der Aufzeichnungsträger 66 wird dabei in den Antriebsrollenpaaren 24, 30 eingeklemmt. Wird deren Antriebsmotor kurz bestromt, wird der Aufzeichnungsträger 66 vor dem Druckgegenlager 36 zusätzlich gestrafft und der Drucker 10 ist druckbereit.

Der Draufsicht in Fig. 3 ist zu entnehmen, daß der Bereich zwischen den Seitenwangen 13 in drei Abschnitte aufgeteilt ist: einen Beschleunigungsbereich 68, einen Druckbereich 70 und einen Parkbereich 72. Das Druckgegenlager 36 erstreckt sich über den gesamten Druckbereich 70. In dem in Fig. 3 sich rechts an den Druckbereich 70 anschließenden Parkbereich ist eine sogenannte Dockingstation 74 angeordnet, die eine das Austrocknen des Tintendruckkopfes 18 verhindernde Abdeckkappe 76 und eine Wischlippe 78 umfaßt. Die Dockingstation 74 kann auch zusätzlich noch eine Saugeinrichtung für die Reinigung der Tintendüsen des Tintendruckkopfes 18 umfassen. Dockingstationen für Tintendrucker sind allgemein bekannt. Ein nähere Beschreibung ihres Aufbaus und ihrer Wirkungsweise erübrigt sich also. Der Beschleunigungsbereich 68 wird benötigt, wenn in beiden Transportrichtungen des Tintendruckkopfes 18 und dabei mit gleichbleibender Druckqualität gedruckt werden soll. Wenn der Tintendruckkopf 18 von der in Fig. 3 linken Seitenwange 13 startet, hat er beim Eintreten in den Druckbereich 70 bereits seine Sollgeschwindigkeit erreicht.

Innnerhalb des Parkbereichs 72 ragt ein erster Schenkel 80 eines mit der Kraft einer dritten Andruckfeder 86 in Richtung des Oberteils 14 beaufschlagten Blockierungshebels 82 in den Verschiebeweg des Tintendruckkopfes 18. Ein zweiter Schenkel 84 des Blockierungshebels 82 hintergreift den im Bild rechten Rasthebel 50, so daß dieser blockiert ist und das Oberteil 14 nicht aus seiner Druckstellung geschwenkt werden kann. Die Blockierstellung des Blockierungshebels 82 ist strichpunktiert dargestellt. Wird der Tintendruckkopf 18 aber in seine in Fig. 3 dargestellte Parkposition gebracht, verschiebt er den Blockierungshebel 82 nach rechts in seine mit durchgezogenen Linien dargestellte Freigabeposition, der rechte Rasthebel 50 wird freigegeben und das Oberteil 14 kann aus der Druckstellung geschwenkt werden.

Im Unterteil 12 des Druckers 10 ist ferner ein Druckkopf-Sperrhebel 88 höhenverschieblich gelagert. Dieser hat einen ersten Schenkel 90, der in den Verschiebeweg des Tintendruckkopfes 18 ragt. Ein zweiter Schenkel 92 des Druckkopf-Sperrhebels 88 ragt in den Schwenkweg des Oberteils 14. Der Druckkopf-Sperrhebel 88 ist zwischen einer mit seinem ersten Schenkel 90 in den Verschiebeweg des Tintendruckkopfes 18 ragenden Sperrstellung (in Fig. 1 strichpunktiert dargestellt) und einer den Verschiebeweg freigebenden Stellung (in Fig. 1 mit durchgezogenen Linien dargestellt) verstellbar. Er ist in Richtung seiner Sperrstellung mit der Kraft einer vierten Andruckfeder 94 vorgespannt. Der Druckkopf-Sperrhebel 88 ist bezüglich des Verschiebeweges des Tintendruckkopfes 18 so angeordnet, daß letzterer in der Parkposition festgehalten werden kann. Solange sich das Oberteil 14 in seiner Druckstellung befindet, wird der Druckkopf-Sperrhebel 88 in seiner Freigabeposition gehalten und der Tintendruckkopf 18 kann beliebig verschoben werden. Wird das Oberteil 14 aus der Druckstellung geschwenkt, verschiebt sich der Druckkopf-Sperrhebel 88 getrieben durch die vierte Andruckfeder 94 in seine Sperrstellung.

Der Blockierungshebel 82 und der Druckkopf-Sperrhebel 88 wirken derart zusammen, daß einerseits das Oberteil 14 nur aus seiner Druckstellung gebracht werden kann, wenn sich der Tintendruckkopf 18 im Parkbereich 72 befindet, und daß andererseits der Tintendruckkopf 18 nur aus dem Parkbereich 72 bewegt werden kann, wenn sich das Oberteil 14 in seiner Druckstellung befindet. Dadurch wird ein zuverlässiger Schutz des Tintendruckkopfes 18 gegen zufällige Berührung erreicht.

## Patentansprüche

1. Druckvorrichtung (10) mit einem Unterteil (12) und einem an diesem angelenkten Oberteil (14), wobei eine Abbildungseinrichtung (18) und eine Aufnahmemulde (62) für eine Aufzeichnungsträger-Vorratsrolle (64) in dem Unterteil (12) und eine Transportvorrichtung (24, 30) für einen Aufzeichnungsträger (66) und ein sich über einen Druckbereich (70) erstreckendes, der Abbildungseinrichtung (18) räumlich zugeordnetes Druckgegenlager (36) in dem Oberteil (14) angeordnet sind, das Oberteil (14) zwei Seitenwände (42) aufweist, die eine in die Aufnahmemulde (62) eingelegte Aufzeichnungsträger-Vorratsrolle (64) seitlich umschließen, und das Oberteil (14) zwischen einer die Aufnahmemulde (62) freigebenden Öffnungsstellung und einer Druckstellung, in der das Druckgegenlager (36) der Abbildungseinrichtung (18) gegenübersteht, um eine Schwenkachse (16) schwenkbar ist,
**dadurch gekennzeichnet,**
**daß** die Abbildungseinrichtung ein in Druckzeilenrichtung verschieblicher zeichen- oder spaltenserieller Druckkopf (18) ist,
das Druckgegenlager (36) im Druckbereich (70) des Druckkopfes (18) planeben ist,
die Transporteinrichtung ein parallel zu dem Druckbereich (70) ausgerichtetes durch einen Motor antreibbares Transportrollenpaar (24) und eine Straffungseinrichtung (30) für den Aufzeichnungträger (66) umfaßt,
und **daß** in Druckzeilenrichtung gesehen neben dem Druckbereich (70) ein Parkbereich (72) für den Druckkopf angeordnet ist.

2. Druckvorrichtung nach Anspruch 1, **dadurch gekennzeichnet, daß** der Druckkopf (18) mehrere Druckzeilen gleichzeitig drucken kann.

3. Druckvorrichtung nach Anspruch 1 oder 2, **dadurch gekennzeichnet, daß** der Druckkopf ein Tintendruckkopf (18) ist.

4. Druckvorrichtung nach einem der Ansprüche 1 bis 3, **dadurch gekennzeichnet, daß** ein Transportrollenpaar, in Transportrichtung des Aufzeichnungsträgers (66) gesehen, hinter dem Druckgegenlager (36) und eine aus einem Material mit hohem Reibwert gebildete Aufzeichnungsträger-Bremse vor dem Druckgegenlager (36) angeordnet ist.

5. Druckvorrichtung nach einem der Ansprüche 1 bis 3, **dadurch gekennzeichnet, daß** ein erstes Transportrollenpaar (24), in Transportrichtung des Aufzeichnungsträgers (66) gesehen, vor dem Druckgegenlager (36) und ein zeitgleich mit dem ersten Transportrollenpaar (24) angetriebenes zweites Transportrollenpaar (30) hinter dem Druckgegenlager (36) angeordnet ist, wobei das zweite Transportrollenpaar (30) mit einer geringfügig größeren Transportgeschwindigkeit als das erste Transportrollenpaar (24) angetrieben wird und einen gegenüber diesem geringeren Reibwert hat.

6. Druckvorrichtung nach Anspruch 4 oder 5, **dadurch gekennzeichnet, daß** das Transportrollenpaar oder auch das erste und zweite Transportrollenpaar (24; 30) aus einer am Oberteil (14) gelagerten, an der Rückseite des Aufzeichnungsträgers (66) angreifenden angetriebenen Rolle (38; 40) und einer am Unterteil (12) gelagerten, in Richtung auf die angetriebene Rolle (38; 40) mit der Kraft einer Feder (32; 34) beaufschlagten, an der Auzeichnungsseite des Aufzeichnungsträgers (66) angreifenden frei laufenden Gegenrolle (22; 28) gebildet ist.

7. Druckvorrichtung nach einem der vorhergehenden Ansprüche, **dadurch gekennzeichnet, daß** die Schwenkachse (16) auf der gleichen Höhe wie eine die erste Gegenrolle (22) und die erste angetriebene Rolle (38) durchsetzenden Mittellienie (25) oder unterhalb von dieser liegt.

8. Druckvorrichtung nach einem der vorhergehenden Ansprüche, **dadurch gekennzeichnet, daß** am Unterteil (12) wenigstens ein Rasthebel (50) schwenkbar gelagert ist und an der dem Rasthebel (50) benachbarten Seitenwand (42) des Oberteils (14) ein als Riegelzapfen (44) oder als Klaue ausgebildetes erstes Verriegelungselement und an dem Rasthebel (50) ein zu dem ersten Verriegelungselement komplementär ausgebildetes zweites Verriegelungselement (46) angeordnet ist.

9. Druckvorrichtung nach Anspruch 8, **dadurch gekennzeichnet, daß** an der dem Rasthebel (50) benachbarten Seitenwand (42) bei der der Schwenkachse (16) fernen Seite des Oberteils (14) ein zweischenkliger Entriegelungshebel (56) schwenkbar gelagert ist, dessen einer Schenkel (60) dazu bestimmt ist, an dem wenigstens ein Rasthebel (50) im Sinne einer Entriegelung der komplementären Verriegelungselemente (44, 46) anzugreifen.

10. Druckvorrichtung nach Anspruch 9, **dadurch gekennzeichnet, daß** an beiden Seiten des Unterteils (12) ein Rasthebel (50) und an beiden Seiten des Oberteils (14) ein Entriegelungshebel (56) angeordnet ist, daß die Entriegelungshebel (56) U-förmig miteinander verbunden sind und daß die U-förmige Entriegelungshebel-Anordnung (56, 58, 56) das Oberteil (14) übergreift und um eine die Seitenwände (42) des Oberteils (14) senkrecht durchsetzende Schwenkachse (57) schwenkbar ist.

11. Druckvorrichtung nach einem der vorhergehenden Ansprüche, **dadurch gekennzeichnet, daß** sich zumindest auf einer Seite des Druckbereichs (70) an letzteren ein Beschleunigungsbereich (68) für den Druckkopf (18) anschließt.

12. Druckvorrichtung nach den Ansprüchen 8 bis 11, **dadurch gekennzeichnet, daß** der wenigstens eine Rasthebel (50) nur in die Entriegelungsstellung bringbar ist, wenn sich der Druckkopf (18) in dem Parkbereich (72) oder dem Beschleunigungsbereich (68) befindet.

13. Druckvorrichtung nach Anspruch 12, **dadurch gekennzeichnet, daß** der Druckkopf (18) in dem Parkbereich (72) oder dem Beschleunigungsbereich (68) blockiert ist, wenn sich das Oberteil (14) außerhalb der Druckstellung befindet.

14. Druckvorrichtung nach einem der Ansprüche 5 bis 13, **dadurch gekennzeichnet, daß** zumindest die Gegenrolle (28) des Transportrollenpaares bzw. des zweiten Transportrollenpaares (30) eine von Drucktinte nicht benetzbare Oberflächenstruktur hat und/oder aus einem von Drucktinte nicht benetzbaren Material besteht.

## Claims

1. Printing device (10) comprising a lower part (12) and an upper part (14) that is attached to said lower part (12), an imaging device (18) and a holding trough (62) for a recording medium supply roll (64) being arranged in the lower part (12), and a conveying device (24, 30) for a recording medium (66), and a print backing support (36) extending over a printing area (70) and spatially associated with the imaging device (18) being arranged in the upper part (14), the upper part (14) having two side walls (42) which laterally enclose a recording medium supply roll (64) put into the holding trough (62), and the upper part (14) being capable of pivoting about a pivot axis (16), between an opening position that opens the holding trough (62) and a printing position, in which the print backing support (36) is opposite the imaging device (18), **characterized in that** the imaging device is a serial-character or serial-column print head (18) which can be displaced in the direction of a line of print,
the print backing support (36) is planar in the printing area (70) of the print head (18),
the conveying device comprises a pair of conveyor rollers (24) that are aligned parallel to the printing area (70) and can be driven by a motor, and a tautening device (30) for the recording medium (66), and **in that**, as viewed in the direction of a line of print, a parking area (72) for the print head is arranged beside the printing area (70).

2. Printing device according to Claim 1, **characterized in that** the print head (18) can print a number of lines of print simultaneously.

3. Printing device according to Claim 1 or 2, **characterized in that** the print head is an ink jet print head (18).

4. Printing device according to one of Claims 1 to 3, **characterized in that** a pair of conveyor rollers, as viewed in the conveying direction of the recording medium (66), are arranged downstream of the print backing support (36), and a recording medium brake formed of a material with a high coefficient of friction is arranged upstream of the print backing support (36).

5. Printing device according to one of Claims 1 to 3, **characterized in that** a first pair of conveyor rollers (24), as viewed in the conveying direction of the recording medium (66), are arranged upstream of the print backing support (36), and a second pair of conveyor rollers (30), driven at the same time as the first pair of conveyor rollers (24), are arranged downstream of the print backing support (36), the second pair of conveyor rollers (30) being driven at a slightly greater conveying speed than the first pair of conveyor rollers (24) and having a coefficient of friction which is lower than the latter.

6. Printing device according to Claim 4 or 5, **characterized in that** the pair of conveyor rollers or else the first and second pairs of conveyor rollers (24; 30) are formed by a driven roller (38; 40) which is mounted on the upper part (14) and acts on the rear of the recording medium (66), and a backing roller (22; 28) which is mounted on the lower part (12), is acted on in the direction of the driven roller (38; 40) by the force of a spring (32; 34), acts on the recording side of the recording medium (66) and runs freely.

7. Printing device according to one of the preceding claims, **characterized in that** the pivot axis (16) is located at the same height as a centre line (25) which passes through the first backing roller (22) and the first driven roller (38), or underneath said line.

8. Printing device according to one of the preceding claims, **characterized in that** at least one latching lever (50) is pivotably mounted on the lower part (12) and, on the side wall (42) of the upper part (14) adjacent to the latching lever (50), there is arranged a first locking element designed as a locking pin (44) or as a claw and, on the latching lever (50), there is arranged a second locking element (46) which is designed to be complementary to the first locking element.

9. Printing device according to Claim 8, **characterized in that** on the side wall (42) that is adjacent to the latching lever (50), on that side of the upper part (14) that is remote from the pivot axis (16), a two-armed unlocking lever (56) is pivotably mounted, whose one arm (60) is intended to engage on the at least one latching lever (50) with the effect of unlocking the complementary locking elements (44, 46).

10. Printing device according to Claim 9, **characterized in that** a latching lever (50) is arranged on both sides of the lower part (12), and an unlocking lever (56) is arranged on both sides of the upper part (14), **in that** the unlocking levers (56) are connected to each other in a U shape, and **in that** the U-shaped unlocking lever arrangement (56, 58, 56) engages over the upper part (14) and can be pivoted about a pivot axis (57) which passes perpendicularly through the side walls (42) of the upper part (14).

11. Printing device according to one of the preceding claims, **characterized in that**, at least on one side of the printing area (70), an acceleration area (68) for the print head (18) adjoins said printing area (70).

12. Printing device according to Claims 8 to 11, **characterized in that** the at least one latching lever (50) can be moved into the unlocking position only when the print head (18) is located in the parking area (72) or the acceleration area (68).

13. Printing device according to Claim 12, **characterized in that** the print head (18) is blocked in the parking area (72) or the acceleration area (68) if the upper part (14) is outside the printing position.

14. Printing device according to one of Claims 5 to 13, **characterized in that** at least the backing roller (28) of the pair of conveyor rollers or of the second pair of conveyor rollers (30) has a surface structure that cannot be wetted by printing ink and/or consists of a material that cannot be wetted by printing ink.

## Revendications

1. Dispositif d'impression (10) ayant une partie inférieure (12) et avec une partie supérieure (14) articulée sur celle-ci, pour lequel une installation de reproduction (18) et une cuvette de réception (62) d'un rouleau de réserve d'un support d'enregistrement (64) sont placés dans la partie inférieure (12) et une installation de transport (24, 30) d'un support d'enregistrement (66) et une butée d'impression (36), qui s'étend sur une zone d'impression (70) et qui est associée spatialement à l'installation de reproduction (18), sont placées dans la partie supérieure (14), la partie supérieure (14) présente deux parois latérales (42) qui entourent latéralement un rouleau de réserve d'un support d'enregistrement (64) mis dans la cuvette de réception (62) et la partie supérieure (14) peut basculer autour d'un axe de pivotement (16) entre une position d'ouverture qui dégage la cuvette de réception (62) et une position d'impression où la butée d'impression (36) se trouve en face de l'installation de reproduction (18),
**caractérisé en ce que** l'installation de reproduction est une tête d'impression (18) qu'on peut déplacer dans le sens des lignes d'impression selon une série de signes ou de colonnes,
la butée d'impression (36) est plane dans la zone d'impression (70) de la tête d'impression (18),
l'installation de transport comprend une paire de rouleaux de transport (24) qui est dirigée parallèlement à la zone d'impression (70) et qui peut être entraînée par un moteur et une installation de tension (30) pour le support d'enregistrement (66)
et, vue dans le sens des lignes d'impression, une zone de repos (72) pour la tête d'impression est placée à côté de la zone d'impression (70).

2. Dispositif d'impression selon la revendication 1 **caractérisé en ce que** la tête d'impression (18) peut imprimer en même temps plusieurs lignes d'impression.

3. Dispositif d'impression selon la revendication 1 ou 2 **caractérisé en ce que** la tête d'impression est une tête d'impression à encre (18).

4. Dispositif d'impression selon l'une des revendications 1 à 3 **caractérisé en ce qu'**une paire de rouleaux de transport, vue en sens de transport du support d'enregistrement (66), est placée derrière la butée d'impression (36) et un frein de support d'enregistrement constitué d'un matériau d'un grand coefficient de frottement élevé est placé devant la butée d'impression (36).

5. Dispositif d'impression selon l'une des revendications 1 à 3 **caractérisé en ce qu'**une paire de rouleaux de transport (24), vue en sens de transport du support d'enregistrement (66), est placée devant la butée d'impression (36) et une deuxième paire de rouleaux de transport (30) entraînée en même temps avec la première paire de rouleaux de transport (24) est placée derrière la butée d'impression (36), la deuxième paire de rouleaux de transport (30) étant entraînée avec une vitesse de transport légèrement plus grande que la première paire de rouleaux de transport (24) et ayant un coefficient de frottement plus petit qu'elle.

6. Dispositif d'impression selon la revendication 4 ou 5 **caractérisé en ce que** la paire de rouleaux de transport, ou aussi la première ou la deuxième paire de rouleaux de transport (24, 30), est formée d'un rouleau (38 ; 40) entraîné placé dans la partie supérieure (14) et appliqué sur le côté arrière du support d'enregistrement (66) et d'un rouleau opposé (22 ; 28) fou, placé sur la partie inférieure (12), soumis à la force d'un ressort (32 ; 34) en direction du rouleau (38 ; 40) entraîné et appliqué sur le côté d'enregistrement du support d'enregistrement (66).

7. Dispositif d'impression selon l'une des revendications précédentes **caractérisé en ce que** l'axe de pivotement (16) est placé à la même hauteur qu'une ligne centrale (25) passant dans le premier rouleau opposé (22) et le premier rouleau entraîné (38) ou est placé au-dessous de cette ligne centrale.

8. Dispositif d'impression selon l'une des revendications précédentes **caractérisé en ce que** sur la partie inférieure (12) est placé de façon à pouvoir pivoter au moins un levier à cran (50) et sur la paroi latérale (42) - de la partie supérieure (14) - voisine du levier à cran est placé un premier élément de verrouillage formé en tant que cheville de verrouillage (44) ou en tant que griffe et sur le levier à cran (50) est placé un deuxième élément de verrouillage formé de façon complémentaire au premier élément de verrouillage.

9. Dispositif d'impression selon la revendication 8 **caractérisé en ce que** sur la paroi latérale (42) voisine du levier à cran (50), du côté - éloigné de l'axe de pivotement (16) - de la partie supérieure (14), est monté de façon à pouvoir pivoter un levier de déverrouillage (56) à deux barres dont l'une des barres (60) est destinée à être appliquée sur le levier à cran (50) au moins au nombre d'un, au sens d'un déverrouillage des éléments de verrouillage complémentaires (44, 46).

10. Dispositif d'impression selon la revendication 9 **caractérisé en ce qu'**un levier à cran (50) est monté sur les deux côtés de la partie inférieure (12) et un levier de déverrouillàge (56) sur les deux côtés de la partie supérieure (14), que les leviers de déverrouillage (56) sont reliés l'un à l'autre en formant un U et que l'arrangement de leviers de déverrouillage (56, 58, 56) en U enjambe la partie supérieure (14) et peut être basculé autour d'un axe de pivotement (57) qui traverse perpendiculairement les parois latérales (42) de la partie supérieure (14).

11. Dispositif d'impression selon l'une des revendications précédentes **caractérisé en ce que**, au moins sur un côté de la zone d'impression (70), une zone d'accélération (68) pour une tête d'impression (18) se raccorde à celle-ci.

12. Dispositif d'impression selon les revendications 8 à 11 **caractérisé en ce que** le levier à cran (50) au moins au nombre d'un ne peut être amené en position de déverrouillage que lorsque la tête d'impression (18) se trouve dans la zone de repos (72) ou dans la zone d'accélération (68).

13. Dispositif d'impression selon la revendication 12 **caractérisé en ce que** la tête d'impression (18) est bloquée dans la zone de repos (72) ou dans la zone d'accélération (68) lorsque la partie supérieure (14) se trouve en dehors de la position d'impression.

14. Dispositif d'impression selon l'une des revendications 5 à 13 **caractérisé en ce qu'**au moins le rouleau opposé (28) de la paire de rouleaux de transport ou de la deuxième paire de rouleaux de transport (30) a une structure de surface qui ne peut pas être mouillée par l'encre d'impression et/ou est en un matériau qui ne peut pas être mouillé par l'encre d'impression.
